# EUROPÄISCHE PATENTANMELDUNG

(11) **EP 4 749 030 A1**
(43) Veröffentlichungstag der Anmeldung: **27.05.2026**
(21) Anmeldenummer: 24214911.0
(22) Anmeldetag: 22.11.2024
(51) Int. Cl.: E02D 5/20, E02D 5/18, E02D 17/04, E02D 17/13, E04B 1/00, E04B 1/16

(54) **WANDBAUTEIL ZUR HERSTELLUNG EINER WAND UND/ODER EINER GELÄNDESTUFENABSTÜTZUNG UND VERFAHREN ZUR ERRICHTUNG EINER WAND UND/ODER EINER GELÄNDESTUFENABSTÜTZUNG**

(71) Anmelder: Technische Universität München, in Vertretung des Freistaats Bayern, 80333 München (DE)
(72) Erfinder: NIEBLER, Michael, 80807 München (DE); CUDMANI, Roberto, 80333 München (DE)
(74) Vertreter: Maiwald GmbH

(57) **Zusammenfassung**

Es wird ein Wandbauteil (10) zur Herstellung einer Wand und/oder einer Geländestufenabstützung beschrieben. Das Wandbauteil (10) umfasst ein erstes plattenförmiges Schalenelement (12) und ein dem ersten Schalenelement (12) gegenüberliegend angeordnetes zweites plattenförmiges Schalenelement (14), wobei das erste Schalenelement (12) und das zweite Schalenelement (14) durch wenigstens ein Bewehrungselement (20) verbunden sind und wobei das erste Schalenelement (12) und das zweite Schalenelement (14) voneinander beabstandet sind, sodass zwischen dem ersten Schalenelement (12) und dem zweiten Schalenelement (14) ein Zwischenraum (18) für Betonmaterial ausgebildet ist. Ferner umfasst das Wandbauteil (10) ein drittes, zumindest abschnittsweise konkaves Schalenelement (16), welches das erste Schalenelement (12) und das zweite Schalenelement (14) jeweils endseitig verbindet, sodass ein Abschnitt des Zwischenraums (18) mittels des ersten Schalenelements (12), des zweiten Schalenelements (14) und des dritten Schalenelements (16) auf fünf Seiten begrenzt ist. Außerdem wird ein Verfahren zur Errichtung einer Wand und/oder einer Geländestufenabstützung vorgestellt.

## Beschreibung

Die Erfindung betrifft ein Wandbauteil zur Herstellung einer Wand und/oder einer Geländestufenabstützung.

Außerdem ist die Erfindung auf ein Verfahren zur Errichtung einer Wand und/oder einer Geländestufenabstützung gerichtet.

Bei Bauprozessen wird der Raum, der unterhalb der Geländeoberfläche ausgehoben wird, als Baugrube bezeichnet. Baugruben weisen eine Baugrubenumschließung auf, die als Böschung oder als Baugrubenverbau ausgebildet sein kann. Ein Baugrubenverbau kommt typischerweise bei beengten Platzverhältnissen zum Einsatz oder auch beispielsweise dann, wenn eine Böschung aufgrund der Bodenbeschaffenheit oder des Grundwasserpegels nicht möglich ist. Der Baugrubenverbau dient zur Sicherung der Geländestufe und ermöglicht es, Gebäudewände unterhalb der Bodenoberfläche zu erstellen. Hierbei kommen gemäß dem Stand der Technik verschiedene Arten des Baugrubenverbaus und der Erstellung von Gebäudewänden zum Einsatz.

Beispielsweise kommen Spundwände zum Einsatz. Zur Errichtung von Spundwänden werden einzelne Spundwandprofile in den Boden eingedrückt, eingeschlagen oder eingerüttelt, wobei die einzelnen Profile durch ineinandergreifende Nuten und Federn gekoppelt sein können. Die eigentliche Gebäudewand kann dann zwischen der errichteten Spundwand und einer zusätzlichen Schalung erstellt werden. Durch das Einschlagen oder Einrütteln der Spundwandprofile entstehen Erschütterungen und Sackungen, die die umliegende Bebauung beschädigen können. Darüber hinaus erlauben die Spundwandprofile aufgrund ihrer eigenen Breite und aufgrund des für das Einbringen der Spundwandprofile benötigten Rammgeräts keine Errichtung von Wänden direkt an der Grundstücksgrenze. Ferner gestaltet sich auch das optionale Entfernen der Spundwandprofile als aufwendig, da hierzu Spezialmaschinen notwendig sind, die gegebenenfalls Teile des zu errichtenden Gebäudes befahren müssen. Weiter kann es beim Entfernen der Spundwandprofile zur Auflockerung und/oder Sackungen in den umliegenden Grundstücken kommen. Des Weiteren ist es auch möglich, dass einzelne Spundwandprofile sich nicht oder nur schwer aus dem Untergrund entfernen lassen und dadurch Baukosten weiter erhöht werden.

Eine weitere Art des Baugrubenverbaus bilden Schlitzwände. Hierbei wird ein Schlitz mit einem Schlitzwandgreifer oder einer Schlitzwandfräse ausgehoben. Der Schlitz wird mit einer Betonsuspension stabilisiert und anschließend typischerweise mit Betonmaterial ausgefüllt. Die entstandene Schlitzwand dient in der Regel nur zur Baugrubensicherung und ist nicht Bestandteil des zu errichtenden Gebäudes. Folglich muss zusätzlich eine Gebäudewand erstellt werden. Aufgrund des hohen Aufwands und der benötigten Baustelleneinrichtung ist die Erstellung von Schlitzen mit hohen Kosten verbunden und aus wirtschaftlicher Sicht nur für bestimmte Bauprojekte sinnvoll realisierbar.

Ferner gibt es viele weitere Arten des Baugrubenverbaus. Allerdings sind diese häufig aufgrund des Einsatzes und des notwendigen Wechsels von verschiedenen Geräten und Baumaschinen sowie vielen einzelnen Arbeitsschritten sehr aufwendig und kostenintensiv.

Die Aufgabe der vorliegenden Erfindung besteht daher darin, ein Verfahren und eine Vorrichtung bereitzustellen, die die Herstellung einer Wand und/oder einer Geländestufenabstützung vereinfachen.

Die Aufgabe wird durch ein Wandbauteil zur Herstellung einer Wand und/oder einer Geländestufenabstützung gelöst. Das Wandbauteil umfasst ein erstes plattenförmiges Schalenelement und ein dem ersten Schalenelement gegenüberliegend angeordnetes zweites plattenförmiges Schalenelement. Das erste Schalenelement und das zweite Schalenelement sind dabei durch wenigstens ein Bewehrungselement verbunden. Zudem sind das erste Schalenelement und das zweite Schalenelement voneinander beabstandet, sodass zwischen dem ersten Schalenelement und dem zweiten Schalenelement ein Zwischenraum für Betonmaterial ausgebildet ist. Das Wandbauteil umfasst ferner ein drittes, zumindest abschnittsweise konkaves Schalenelement, welches das erste Schalenelement und das zweite Schalenelement jeweils endseitig verbindet, sodass ein Abschnitt des Zwischenraums mittels des ersten Schalenelements, des zweiten Schalenelements und des dritten Schalenelements auf fünf Seiten begrenzt ist.

Der Grundgedanke der Erfindung ist, durch das Wandbauteil ein Bauteil bereitstellen zu können, das gleich zwei Funktionen erfüllt. Es kann einerseits zumindest während des Bauprozesses als Geländestufenabstützung und damit auch zur Baugrubensicherung dienen. Andererseits kann das Wandbauteil gleichzeitig einen Bestandteil einer Wand für das zu errichtende Gebäude sein. Folglich wird durch das Wandbauteil ein Einsatz einer zusätzlichen Geländestufenabstützung oder Baugrubensicherung überflüssig, da das Wandbauteil die Funktion einer Geländestufenabstützung selbst übernehmen kann. Dies hat den Vorteil, dass durch das Wandbauteil sowohl Zeit als auch Kosten im Bauprozess eingespart werden können, da es allein als Geländestufenabstützung ausreicht. Die Zeitersparnis wird insbesondere dadurch erreicht, dass im Bauprozess viele Arbeitsschritte aufgrund einer fehlenden zusätzlichen Geländestufenabstützung eingespart werden können. Da gewisse Arbeitsschritte nicht anfallen, entfallen auch der damit verbundene Materialaufwand und die benötigten Baumaschinen zur Errichtung einer zusätzlichen Geländestufenabstützung. Hierdurch kann ein hoher Kostenvorteil erzielt werden. Ferner ist es möglich, das Wandbauteil verhältnismäßig nah an einer Grundstücksgrenze anzuordnen, da aufgrund des Wegfalls einer zusätzlichen Geländestufenabstützung das Wandbauteil selbst näher an einer benachbarten Grundstücksgrenze angeordnet werden kann, als wenn zwischen einer zu errichtenden Wand und der Grundstücksgrenze zusätzlich eine Geländestufenabstützung hin zur Grundstücksgrenze vorzusehen wäre. Weiter kann das Risiko einer Beschädigung der umliegenden Bebauung minimiert bzw. reduziert werden, insbesondere im Vergleich zu eingerüttelten und/oder eingeschlagenen Verbauten. Es sind im Vergleich zu anderen Geländestufenabstützung deutlich kleinere Setzungen des umliegenden Bodens zu erwarten, da das Wandbauteil selbst Bestandteil des zu errichtenden Gebäudes wird und im Boden verbleibt.

In diesem Zusammenhang kann unter dem Begriff "Geländestufenabstützung" insbesondere eine Geländesprungabstützung verstanden werden.

In diesem Zusammenhang kann unter dem Begriff "Wandbauteil" ein Halbfertigteil verstanden werden. Weiter wird als Zwischenraum der Raum zwischen den zueinander gewandten Seiten des ersten plattenförmigen Schalenelements und des zweiten plattenförmigen Schalenelements verstanden. Da das dritte Schalenelement konkav ist und das erste Schalenelement und das zweite Schalenelement jeweils endseitig verbindet, verläuft es seitlich entlang des Zwischenraums. Das dritte Schalenelement kann den Zwischenraum allein in drei Richtungen begrenzen, sodass sich insgesamt, d.h. unter Nutzung des ersten Schalenelements und des zweiten Schalenelements, eine Begrenzung eines Abschnitts des Zwischenraums auf fünf Seiten ergibt. Zudem ist das wenigstens eine Bewehrungselement mechanisch mit dem ersten und dem zweiten plattenförmigen Schalenelement verbunden. Das erste und das zweite plattenförmige Schalenelement können dabei über das wenigstens eine Bewehrungselement schubsteif miteinander verbunden sein. Weiter ist es denkbar, dass unter dem Begriff "Wandbauteil" auch ein Eckbauteil verstanden wird.

Die Tatsache, dass ein Abschnitt des Zwischenraums mittels des ersten Schalenelements, des zweiten Schalenelements und des dritten Schalenelements auf fünf Seiten begrenzt ist, liegt daran, dass in diesem Bereich das erste Schalenelement, das zweite Schalenelement und das dritte Schalenelement gemeinsam eine Napf- oder Schüsselform bilden. Diese von dem ersten, zweiten und dritten Schalenelement gemeinsam gebildete Napf- oder Schüsselform kann wasserdicht sein. Auf diese Weise wird in diesem Bereich verhindert, dass von außen Bodenmaterial oder eine Flüssigkeit, z. B. Wasser oder eine Stützsuspension, z.B. Zementsuspension, in den Zwischenraum eindringen kann. Gleichzeitig kann ein in den Zwischenraum eingebrachtes oder gegossenes Material, z. B. Betonmaterial, durch die Napf- oder Schüsselform daran gehindert werden, aus dem Zwischenraum auszutreten.

Gemäß einer Ausführungsform kann das dritte Schalenelement einen Basisabschnitt aufweisen. Weiter kann das dritte Schalenelement einen vom Basisabschnitt winklig abstehenden Seitenabschnitt aufweisen. Insbesondere kann das dritte Schalenelement einen vom Basisabschnitt rechtwinklig abstehenden Seitenabschnitt aufweisen. Dabei kann eine Länge des Seitenabschnitts einer zugeordneten Länge des ersten Schalenelements und/oder des zweiten Schalenelements entsprechen. Alternativ ist es möglich, dass die Länge des Seitenabschnitts kleiner ist als die zugeordnete Länge des ersten Schalenelements und des zweiten Schalenelements.

Die Länge der Seitenabschnitte kann jeweils der Länge des ersten Schalenelements und/oder der Länge des zweiten Schalenelements entsprechen. Weiter kann die Länge der Seitenabschnitte jeweils kleiner sein als die Länge des ersten Schalenelements und/oder die Länge des zweiten Schalenelement. Insbesondere kann die Länge der Seitenabschnitte jeweils kleiner als 50 % der zugeordneten Länge des ersten Schalenelements und des zweiten Schalenelements sein. Der Basisabschnitt kann als Abstützfläche dienen. Dadurch lässt sich das Wandbauteil beispielsweise auf dem Basisabschnitt abstellen, ohne beschädigt zu werden. So wird die Handhabung und der Transport des Wandbauteils vereinfacht.

Das dritte Schalenelement kann auch zwei Seitenabschnitte umfassen, die an entgegengesetzten Enden des Basisabschnitts zur selben Seite des Basisabschnitts von diesem winklig abstehen. Insbesondere können die zwei Seitenabschnitte rechtwinklig abstehen. Folglich kann das dritte Schalenelement eine U-Form aufweisen. Weiter entsteht hierdurch ein Taschenabschnitt, der einen ersten Teilzwischenraum definiert. Folglich ist der erste Teilzwischenraum durch das erste, zweite und das dritte Schalenelement begrenzt. An den ersten Teilzwischenraum grenzt ein zweiter Teilzwischenraum, der nur durch das erste und das zweite Schalenelement begrenzt ist und zu drei Seiten hin seitlich geöffnet ist. Der erste und der zweite Teilzwischenraum bilden dabei gemeinsam den Zwischenraum. Da der Zwischenraum für Betonmaterial ausgebildet ist kann aufgrund des entsprechend gestalteten dritten Schalenelements Beton in das Wandbauteil eingefüllt werden, sodass zunächst der Taschenabschnitt und damit auch der erste Teilzwischenraum aufgefüllt wird. Ist der erste Teilzwischenraum aufgefüllt, so kann flüssiger Beton aus dem zweiten Teilzwischenraum seitlich austreten.

Weiter kann in dem ersten und/oder in dem zweiten Schalenelement eine längliche Durchgangsöffnung zur Anbindung des Wandbauteils an ein weiteres Bauelement vorgesehen sein. Die Durchgangsöffnung kann in den Zwischenraum münden. Die vertikale Position der Durchgangsöffnung kann beispielsweise auf Höhe einer geplanten Fundamentplatte oder einer Deckenplatte vorgesehen sein. So ist es möglich die Fundamentplatte gemeinsam mit dem Zwischenraum des Wandbauteils beispielsweise nass in nass zu betonieren. Hierdurch kann ein homogenes Betongefüge erreicht werden, sodass der Übergang zwischen dem Wandbauteil und der Fundamentplatte wasserundurchlässig ist. In diesem Kontext ist also das weitere Bauelement die Fundamentplatte, die teilweise auch als Bodenplatte bezeichnet wird. Weiter ist es auch möglich das in dem ersten und/oder zweiten Schalenelement mehrere längliche Durchgangsöffnungen vorgesehen sind. Diese mehreren Durchgangsöffnungen können analog zu den obigen Beschreibungen auf Höhe geplanter Fundamentplatten und/oder Deckenplatten vorgesehen sein.

Neben der länglichen Durchgangsöffnung ist es auch denkbar, dass zusätzlich weitere Öffnungen vorgesehen sind, die sowohl durch das erste als auch durch das zweite Schalenelement verlaufen und als Lüftungsöffnungen, Öffnungen für Fenster und/oder Durchführungen für den Hausanschluss oder Rohre, z. B. für Abwasser, dienen.

Die Durchgangsöffnung kann sich im Wesentlichen parallel zum dritten Schalenelement erstrecken. Genauer gesagt kann sich die Durchgangsöffnung im Wesentlichen parallel zum Basisabschnitt des dritten Schalenelements erstrecken. Dies hat zur Folge, dass bei einer Ausrichtung des Wandbauteils über das dritte Schalenelement oder über den Basisabschnitt des dritten Schalenelements auch die Durchgangsöffnung automatisch die gewünschte Ausrichtung einnimmt. Bevorzugt erstreckt sich die Durchgangsöffnung im Wesentlichen horizontal.

Alternativ ist es auch denkbar, dass sich die Durchgangsöffnung geneigt zum dritten Schalenelement erstrecken kann. Dies ist insbesondere dann vorteilhaft, wenn über die Durchgangsöffnung beispielsweise eine Fundamentplatte oder eine Deckenplatte für eine geneigte Baustruktur, wie eine Tiefgaragenabfahrtsrampe, bereitgestellt werden soll.

Ferner kann sich die Durchgangsöffnung über eine gesamte Breite des ersten Schalenelements und/oder des zweiten Schalenelements erstrecken. Erstreckt sich die Durchgangsöffnung über die gesamte Breite des jeweiligen Schalenelements, so wird dieses in zwei Teilschalenelemente unterteilt. Eine Erstreckung der Durchgangsöffnung über die gesamte Breite des ersten und/oder zweiten Schalenelements stellt sicher, dass auch der Anschluss des Wandbauteils an eine Fundamentplatte über die gesamte Breite des Wandbauteils erfolgt. So kann auch die oben beschriebene wasserdichte Verbindung zwischen Wandbauteil und Fundamentplatte über die gesamte Breite erfolgen. Weiter kann hierdurch realisiert werden, dass die Durchgangsöffnungen von zwei nebeneinander angeordneten Wandbauteilen ineinander übergehen, sodass auch am Übergang zwischen zwei Wandbauteilen eine wasserdichte Verbindung zu einer Fundamentplatte hergestellt werden kann.

Ferner kann das Wandbauteil ein erstes Verschlusselement zum wahlweisen Verschließen der Durchgangsöffnung umfassen. So kann durch das erste Verschlusselement verhindert werden, dass über die Durchgangsöffnung beispielsweise Verunreinigungen in den Zwischenraum des Wandbauteils gelangen. Alternativ oder zusätzlich kann das erste Verschlusselement dazu dienen, ein Material, z.B. Betonmaterial, innerhalb des Zwischenraums zu halten. Weiter kann das erste Verschlusselement entfernt werden, um die Durchgangsöffnung bei Bedarf freizugeben. So kann das Wandbauteil weiterhin über die Durchgangsöffnung an ein weiteres Bauelement angeschlossen werden. Das erste Verschlusselements kann auf dem mit der Durchgangsöffnung versehenen Schalenelement aufliegen. Weiter ist es denkbar, dass das erste Verschlusselement dichtend oder hydraulisch dichtend auf der Durchgangsöffnung aufliegt.

Alternativ oder zusätzlich kann das Wandbauteil ein zweites Verschlusselement zum wahlweisen abschnittsweisen Verschließen des Zwischenraums in einem Bereich angrenzend an das dritte Schalenelement umfassen. Das zweite Verschlusselement kann lösbar mit dem ersten Schalenelement und dem zweiten Schalenelement verbunden sein. Das zweite Verschlusselement erstreckt sich also zwischen erstem Schalenelement, zweitem Schalenelement und drittem Schalenelement. So kann durch das zweite Verschlusselement verhindert werden, dass über den seitlich geöffneten Zwischenraum im Bereich angrenzend an das dritte Schalenelement beispielsweise Verunreinigungen in den Zwischenraum des Wandbauteils gelangen. Ferner kann mittels des zweiten Verschlusselements ein Material, z. B. Betonmaterial, innerhalb des Zwischenraums gehalten werden. Weiter kann das zweite Verschlusselement entfernt werden, um den seitlich geöffneten Zwischenraum zwischen dem ersten und dem zweiten Schalenelement bei Bedarf freizugeben. Folglich kann das Wandbauteil über den seitlich geöffneten Zwischenraum an ein weiteres Bauelement, beispielsweise ein weiteres Wandbauteil, angeschlossen werden. Das zweite Verschlusselement kann sich ausgehend von einem Ende des ersten Verschlusselement seitlich entlang des Zwischenraums erstrecken. Weiter kann das zweite Verschlusselement auf dem ersten, dem zweiten und dem dritten Schalenelement, insbesondere dichtend oder hydraulisch dichtend, aufliegen.

Ferner kann das Wandbauteil ein drittes Verschlusselement zum wahlweisen abschnittsweisen Verschließen des Zwischenraums im Bereich angrenzend an das dritte Schalenelement umfassen. Das dritte Verschlusselement kann lösbar mit dem ersten Schalenelement und dem zweiten Schalenelement verbunden sein. Zudem können das dritte Verschlusselement und das zweite Verschlusselement auf entgegengesetzten Seiten des dritten Schalenelements angeordnet sein. Auch das dritte Verschlusselement erstreckt sich also zwischen erstem Schalenelement, zweitem Schalenelement und drittem Schalenelement, allerdings bezüglich des zweiten Verschlusselements auf einer entgegengesetzten Seite des Wandbauteils. So kann der Zwischenraum im Bereich angrenzend an das dritte Schalenelement zu beiden Seiten hin abschnittsweise durch das zweite und dritte Verschlusselement verschlossen werden. Entsprechend den obigen Ausführungen wird hierdurch verhindert, dass beispielsweise Verunreinigungen in den Zwischenraum des Wandbauteils gelangen. Ferner kann mittels des zweiten Verschlusselements und mittels des dritten Verschlusselements ein Material, z. B. Betonmaterial, innerhalb des Zwischenraums gehalten werden. Weiter kann das dritte Verschlusselement entfernt werden, um den seitlich geöffneten Zwischenraum zwischen dem ersten und dem zweiten Schalenelement bei Bedarf freizugeben. Folglich kann das Wandbauteil über den seitlich geöffneten Zwischenraum an ein weiteres Bauelement, beispielsweise ein weiteres Wandbauteil, angeschlossen werden. Das dritte Verschlusselement kann sich ebenfalls ausgehend von einem Ende des ersten Verschlusselements seitlich entlang des Zwischenraums erstrecken. Weiter kann das dritte Verschlusselement auch auf dem ersten, dem zweiten und dem dritten Schalenelement, insbesondere dichtend oder hydraulisch dichtend, aufliegen.

Das erste, das zweite und/oder das dritte Verschlusselement können reibschlüssig und/oder formschlüssig mit dem ersten Schalenelement, dem zweiten Schalenelement und/oder dem dritten Schalenelement gekoppelt sein. Auf diese Weise lässt sich die Verschlusswirkung des ersten, des zweiten und/oder des dritten Verschlusselements einfach und zuverlässig realisieren.

Zudem kann das erste Verschlusselement mit dem zweiten Verschlusselement und/oder dem dritten Verschlusselement integral ausgebildet sein. Eine integrale Ausbildung vereinfacht die Montage, die Demontage und die Handhabung der Verschlusselemente.

Bei den Verschlusselementen kann es sich beispielsweise um Stahlplatten handeln.

Das Wandbauteil kann optional eine auf der Außenseite des ersten und/oder des zweiten Schalenelements lösbar angebrachte Abdeckschicht umfassen. So kann die Außenseite des ersten und/oder des zweiten Schalenelements durch die lösbar angebrachte Abdeckschicht im Bauprozess vor Verschmutzungen geschützt werden. Dadurch ist es beispielsweise möglich, dass das Wandbauteil in einen Boden eingebracht wird und auch zusätzlich mit einer selbst aushärtenden Suspension umgossen werden kann. In diesem Fall können Verschmutzungen und auch eine ausgehärtete Suspension auf der Außenseite des ersten und/oder zweiten Schalenelements durch Entfernen der Abdeckschicht schnell und einfach entfernt werden. Das ist insbesondere dann vorteilhaft, wenn die Außenseite des ersten Schalenelements und/oder des zweiten Schalenelements im herzustellenden Bauobjekt eine sichtbare Wandfläche bildet.

Die Abdeckschicht kann sich ausgehend von der Durchgangsöffnung des ersten und/oder zweiten Schalenelements in eine dem dritten Schalenelement, insbesondere in eine dem Basisabschnitt des dritten Schalenelements, entgegengesetzte Richtung erstrecken. Dabei ist es denkbar, dass sich die Abdeckschicht ausschließlich in eine dem dritten Schalenelement entgegengesetzte Richtung erstreckt. Weiter kann die Abdeckschicht einen Abschnitt des ersten und/oder zweiten Schalenelements ausgehend von der Durchgangsöffnung vollständig bedecken. Folglich lassen sich diejenigen Abschnitte besonders gut vor Verschmutzung schützen, die nach dem Ankoppeln des Wandbauteils an eine Bodenplatte noch sichtbar sind.

Die Abdeckschicht kann eine Folie, eine Platte und/oder Beschichtung umfassen. Auf diese Weise lassen sich vergleichsweise einfach und zuverlässig Abdeckschichten realisieren.

Darüber hinaus wird die Aufgabe durch eine Wandbaugruppe mit wenigstens zwei erfindungsgemäßen Wandbauteilen gelöst. Die Zwischenräume der wenigstens zwei Wandbauteile können zumindest teilweise mit einem Betonmaterial ausgefüllt sein. Bei der Wandbaugruppe kann es sich insbesondere um einen Abschnitt einer Umschließungswand handeln. Weiter können die wenigstens zwei Wandbauteil über das Betonmaterial mechanisch verbunden sein. Die Wandbaugruppe kann folglich ein monolithisches Umschließungsbauteil bilden. Die Zwischenräume zweier benachbarter Wandbauteil können dabei aneinander angrenzen, sodass Betonmaterial von einem Zwischenraum eines der Wandbauteile in den Zwischenraum des jeweils anderen Wandbauteils fließen kann und umgekehrt. Zudem können die Durchgangsöffnung zweier benachbarter Wandbauteil vertikal zueinander ausgerichtet sein.

Die Wandbaugruppe kann ferner ein Dichtungselement umfassen, wobei das Dichtungselement sich über eine Grenze zwischen den beiden Wandelementen hinweg in den Zwischenraum zweier benachbarter Wandbauteile erstrecken kann. Hierdurch wird die Verbindung zwischen zwei benachbarten Wandbauteil zusätzlich durch das Dichtelement abgedichtet.

Ferner wird die Aufgabe durch ein Verfahren zur Errichtung einer Wand und/oder einer Geländestufenabstützung gelöst. Das Verfahren umfasst:
- Erzeugen eines Schlitzes in einem Baugrund,
- Anordnen von wenigstens einem erfindungsgemäßen Wandbauteil in dem Schlitz, wobei das dritte Schalenelement benachbart zu einem Schlitzunterkante positioniert ist, und
- Ausfüllen des Zwischenraums des wenigstens einen Wandbauteils mit einem Betonmaterial.

Beim Anordnen des wenigstens einen Wandbauteils in dem Schlitz kann insbesondere der Basisabschnitt des dritten Schalenelements benachbart zu einem Schlitzunterkante positioniert sein. Weiter erlaubt ein solches Verfahren die Errichtung einer Wand und/oder einer Geländestufenabstützung von einem anschließenden Aushub der Baugrube zu trennen. So kann der gesamte Bauprozess verbessert und vereinfacht werden. Außerdem ist es möglich, das Wandbauteil durch das Verfahren zumindest teilweise unterhalb einer späteren Baugrubensohle einzubringen. Die Einbindung des Bauteils unterhalb der Baugrubensohle ergibt sich aus statischer und konstruktiver Sicht in Abhängigkeit von den auf der zu errichtenden Wand wirkenden Erd- und Wasserdrücken sowie den Anforderungen der angrenzenden Bebauung.

Die sich hieraus zusätzlich ergebenden Effekte und Vorteile sind den obigen Absätzen zu entnehmen.

Das Verfahren kann zudem ein Einbringen einer Suspension, insbesondere einer Zement-Bentonit-Suspension, in den Schlitz umfassen. Hierdurch kann der an den Schlitz angrenzende Baugrund temporär gestützt werden. Weiter wird ein Eindringen von Grundwasser und Bodenmaterial in den Schlitz verhindert.

Zudem kann das Erzeugen des Schlitzes in einem Baugrund und das Einbringen einer Suspension in den erzeugten Schlitz gleichzeitig erfolgen. Der Schlitz kann beispielsweise mit einer Grabenfräse erzeugt werden. Hinter der Grabenfräse kann ein Nachläuferblech vorgesehen sein, sodass auf der der Grabenfräse entgegengesetzten Seite des Nachläuferblechs bereits Suspension eingebracht werden kann. Durch die parallele Abfolge dieser Schritte können Zeit und Kosten gespart werden.

Ferner kann das Verfahren ein Befestigen und/Ausrichten zumindest eines Wandbauteils mittels einer Aufhängekonstruktion umfassen. Dies ermöglicht es das Wandbauteil auf einfache Art und Weise in eine gewünschte Position zu bringen und in dieser Position zu halten.

Ferner kann das Verfahren ein zumindest teilweises Entfernen eines Verschlusselements des Wandbauteils umfassen. So können die Durchgangsöffnung und/oder die Abschnitte des zwischen dem ersten und zweiten plattenförmigen Schalenelement ausgebildeten Zwischenraums, die mittels des Verschlusselements verschlossen wurden, freigelegt werden. Dementsprechend kann über die Durchgangsöffnung und die wieder geöffneten Abschnitte des Zwischenraums eine Anbindung des Wandbauteils an weitere Bauelemente erfolgen, beispielsweise an ein weiteres Wandbauteil oder eine Bodenplatte.

Zudem kann das Verfahren ein Verbinden des Wandbauteils mit einem weiteren Bauelement umfassen. Hierzu kann der Zwischenraum des Wandbauteils beispielsweise mit Betonmaterial ausgefüllt werden. Das Betonmaterial kann dabei über die Durchgangsöffnung und auch den zumindest teilweise seitlich geöffneten Zwischenraum austreten. So kann das aus dem Zwischenraum austretende Betonmaterial in ein weiteres Bauelement eintreten oder auch eine Bewehrung eines zu erstellenden Bauelements umschließen und gegebenenfalls formen. Beispiele für weitere Bauelemente sind weitere Wandbauteile und Fundament- oder Bodenplatten sowie Deckenplatten.

Vorzugsweise wird bei noch nicht ausgehärteter Fundamentplatte der Zwischenraum des Wandelements und die Fundamentplatte nass in nass betoniert. Das Wandelement geht so eine wasserundurchlässige Verbindung mit der Fundamentplatte ein.

Weiter kann das Verfahren ein Einbringen einer Bewehrung, insbesondere einer Einspannbewehrung, in den Zwischenraum des Wandbauteils, an dem dem dritten Schalenelement entgegengesetzten Ende des Wandbauteils umfassen. Dabei ist es denkbar, dass gemeinsam mit der Bewehrung zudem ein Dichtungselement zumindest teilweise in den Zwischenraum eingebracht wird. Das Einbringen kann dabei erfolgen, während das Betonmaterial in dem ausgefüllten Zwischenraum noch nicht ausgehärtet ist. Alternativ ist es auch denkbar, dass das Einbringen bereits erfolgt bevor Betonmaterial in den Zwischenraum eingefüllt wird. So wird ein Anschluss an dem Wandbauteil bereitgestellt, über den eine wasserundurchlässige Verbindung an weitere Bauelemente möglich ist. Folglich kann beispielsweise eine nachträglich zu betonierende Decke über die Bewehrung und das wahlweise vorgesehene Dichtelement an das Wandbauteil angeschlossen werden.

Weiter kann das Verfahren ein Entfernen des Baugrunds auf einer Seite des Wandbauteils umfassen. Folglich kann zumindest auf einer Seite des Wandbauteils eine Baugrube ausgehoben werden. Weiter ist auch denkbar, dass ein Entfernen des Baugrunds auf beiden Seiten des Wandbauteils erfolgt.

Beim Anordnen von zumindest zwei Wandbauteilen nebeneinander kann ein Spalt im Übergangsbereich zweier benachbarter Wandbauteil entstehen. Das Verfahren kann weiter ein Anbringen einer Schalung im Übergangsbereich zweier benachbarter Bauteile umfassen. So kann der zwischen zwei benachbarten Wandbauteilen vorliegende Spalt verschlossen werden und es wird verhindert, dass Verunreinigungen über den Spalt in den Zwischenraum des Wandbauteils gelangen. Zudem wird bei dem Ausfüllen der Zwischenräume der Wandbauteile verhindert, dass Betonmaterial an dem Spalt zwischen den Wandbauteil austritt.

Außerdem kann das Verfahren ein Erzeugen einer Umschließungswand durch zumindest zwei Bauteile umfassen.

Weiter kann das Verfahren ein Entfernen einer Abdeckschicht von zumindest einem Wandbauteil umfassen. Hierdurch wird zumindest ein Abschnitt des Wandbauteils freigelegt, der aufgrund der schützenden Abdeckschicht nicht verunreinigt ist.

Ferner kann das Verfahren ein Einbringen einer Aussteifung und/oder einer Rückverankerung umfassen. Dies ist besonders dann vorteilhaft, wenn kein auskragender Verbau des Wandbauteils möglich ist. Dies kann insbesondere aufgrund von Anforderungen an die Gebrauchstauglichkeit der Fall sein. Weiter ist dies auch dann besonders vorteilhaft, wenn die Einbindung des dritten Schalenelementes in den Boden reduziert werden muss.

Die Erfindung wird nachstehend anhand verschiedener Ausführungsbeispiele erläutert, die in den beigefügten Zeichnungen gezeigt sind. Es zeigen:
- Figur 1: ein erfindungsgemäßes Wandbauteil in schematischer Darstellung, mit dem ein erfindungsgemäßes Verfahren zur Errichtung einer Wand und/oder einer Geländestufenabstützung ausgeführt wird,
- Figur 2: eine Schnittansicht des Wandbauteils aus Figur 1 entlang der Ebene II-II von Figur 1,
- Figur 3: eine Schnittansicht des Wandbauteils aus Figur 1 entlang der Ebene III-III von Figur 1,
- Figur 4: eine Schnittansicht des Wandbauteils aus Figur 1 entlang der Ebene IV-IV von Figur 1,
- Figur 5: eine Schnittansicht des Wandbauteils aus Figur 1 entlang der Ebene V-V von Figur 1,
- Figur 6: das Wandbauteil aus Figur 1 in einem Schlitz im Baugrund angeordnet sowie eine Aufhängekonstruktion,
- Figur 7: eine Schnittansicht entlang der Ebene VII-VII von Figur 6,
- Figur 8: mehrere in einem Schlitz im Baugrund angeordnete Wandbauteile,
- Figur 9: eine Schnittansicht von Detail A entlang der Ebene IX-IX von Figur 8,
- Figur 10: mehrere unterhalb einer Bodenoberfläche angeordnete Wandbauteile,
- Figur 11: eine Schnittansicht von Detail B entlang der Ebene XI-XI von Figur 10, und
- Figur 12: das Wandbauteil mit einer Fundamentplatte in einer Schnittansicht.

Die Figuren 1 und 2 zeigen ein Wandbauteil 10 zur Herstellung einer Wand und/oder einer Geländestufenabstützung. Das Wandbauteil 10 kann dabei ein Halbfertigteil bilden.

Das Wandbauteil 10 umfasst ein erstes plattenförmigen Schalenelement 12, ein zweites plattenförmigen Schalenelement 14 und ein drittes abschnittsweise konkaves Schalenelement 16.

Das erste plattenförmigen Schalenelement 12 und das zweite plattenförmigen Schalenelement 14 sind voneinander beabstandet, wobei zwischen den Schalenelementen 12, 14, genauer gesagt zwischen den zueinander gewandten Seiten der Schalenelemente 12, 14, ein Zwischenraum 18 ausgebildet ist. Der Zwischenraum 18 ist zur Aufnahme von Betonmaterial ausgebildet, wobei hierauf in späteren Erläuterungen genauer eingegangen wird.

Wie in Figur 2 dargestellt, weist das erste plattenförmige Schalenelement 12 eine erste Länge L1 auf und das zweite plattenförmigen Schalenelement 14 eine zweite Länge L2. Dabei ist der Betrag der zweiten Länge L2 größer als der Betrag der ersten Länge L1. Alternativ ist es auch denkbar, dass der Betrag der ersten Länge L1 größer ist als der Betrag der zweiten Länge L2. Ferner ist es auch denkbar, dass der Betrag der Längen L1, L2 gleich ist.

Des Weiteren weist das erste plattenförmige Schalenelement 12 eine erste Breite B1 auf und das zweite plattenförmigen Schalenelement 14 eine zweite Breite B2 (siehe Figur 1). Dabei entspricht der Betrag der ersten Breite B1 dem Betrag der zweiten Breite B2. Alternativ ist es auch möglich, dass der Betrag der ersten Breite B1 ungleich dem Betrag der zweiten Breite B2 ist.

Zudem umfasst das Wandbauteil 10 ein Bewehrungselement 20 das sowohl mit dem ersten Schalenelement 12 als auch mit dem zweiten Schalenelement 14 mechanisch verbunden ist, sodass die Schalenelemente 12, 14 miteinander über das Bewehrungselement 20 gekoppelt sind. Dabei ist es denkbar, dass die Schalenelement 12, 14 über das Bewehrungselement 20 schubsteif verbunden sind.

Des Weiteren ist in dem ersten Schalenelement 12 eine längliche Durchgangsöffnung 22 vorgesehen, die in den Zwischenraum 18 mündet. Die Durchgangsöffnung 22 dient zur Anbindung des Wandbauteils 10 an ein weiteres Bauelement. Die Durchgangsöffnung 22 erstreckt sich dabei über die gesamte Breite des ersten Schalenelements 12. Folglich entspricht die Breite B3 der Durchgangsöffnung 22 der ersten Breite B 1 des ersten Schalenelements 12. Dadurch wird das erste Schalenelement 12 durch die Durchgangsöffnung 22 in zwei Teilschalenelemente 24, 26 unterteilt. Die vertikale Position der Durchgangsöffnung 22 befindet sich auf Höhe einer geplanten Fundamentplatte bzw. Bodenplatte. Hierauf wird ebenfalls in späteren Erläuterungen genauer eingegangen.

Alternativ oder zusätzlich dazu ist es auch denkbar, dass in dem zweiten Schalenelement 14 eine längliche Durchgangsöffnung vorgesehen ist, wobei die obigen Erläuterungen in diesem Fall analog auch auf eine Durchgangsöffnung in dem zweiten Schalenelement 14 anwendbar sind.

Das dritte Schalenelement 16 verbindet das erste Schalenelement 12 und das zweite Schalenelement 14 endseitig miteinander. In den Figuren verbindet das dritte Schalenelement 16 das erste Schalenelement 12 und das zweite Schalenelement 14 an einem unteren Ende. Das entspricht auch der Einbaulage des Wandbauteils 10. Dabei weist das dritte Schalenelement 16 einen Basisabschnitt 28 auf, der in der dargestellten Ausführungsform plattenförmig ist. Der Basisabschnitt 28 des dritten Schalenelements 16 und die Durchgangsöffnung 22 erstrecken sich im Wesentlichen parallel zueinander.

Zudem weist das dritte Schalenelement 16 zwei winklig von dem Basisabschnitt 28 abstehende Seitenabschnitte 30 auf. Dabei stehen die zwei Seitenabschnitte 30 an entgegengesetzten Enden 32, 34 des Basisabschnitts 28 von dem Basisabschnitt 28 hin zur selben Seite des Basisabschnitts 28 ab. Folglich weist das dritte Schalenelement eine U-Form auf. In der dargestellten Ausführungsform sind auch die Seitenabschnitte 30 im Wesentlichen plattenförmig. Zudem stehen sie in den Figuren nach oben vom Basisabschnitt 28 ab. Das entspricht auch der Einbaulage des Wandbauteils 10.

Dabei wird ein Abschnitt des Zwischenraums 18 hin zu einer Seite durch das erste Schalenelement 12 und hin zu einer entgegengesetzten Seite durch das zweite Schalenelement 14 begrenzt. Zudem wird der Zwischenraum 18 zu drei weiteren Seiten durch das dritte Schalenelement 16 begrenzt, d.h. zu einer Seite durch den Basisabschnitt 28 und zu zwei weiteren Seiten durch die Seitenabschnitte 30 (siehe insbesondere Figuren 1, 2, 5).

Hierdurch entsteht ein Taschenabschnitt 36, der einen ersten Teilzwischenraum 38 definiert. Dieser erste Teilzwischenraum 38 wird dementsprechend durch das erste, das zweite und das dritte Schalenelement 12, 14, 16 begrenzt (siehe insbesondere Figuren 1, 2, 5). Der Taschenabschnitt 36 kann somit auch als schüsselförmig oder napfförmig bezeichnet werden.

An den ersten Teilzwischenraum 38 grenzt ein zweiter Teilzwischenraum 40 an, der nur durch das erste Schalenelement 12 und das zweite Schalenelement 14 begrenzt ist. Der zweite Teilzwischenraum 40 ist zu einer Seite dem ersten Teilzwischenraum 38 zugewandt und zu drei Seiten hin seitlich geöffnet ist (siehe insbesondere Figur 3).

Gemeinsam bilden der erste Teilzwischenraum 38 und der zweite Teilzwischenraum 40 den Zwischenraum 18.

Außerdem weisen die zwei winklig abstehenden Seitenabschnitte 30 des dritten Schalenelements 16 jeweils eine Länge L3 auf, die kleiner ist als die Länge L1 des ersten Schalenelements 12 und auch kleiner als die Länge L2 des zweiten Schalenelements 14. Dabei ist es denkbar, dass der Betrag der Länge L3 dem Betrag der Länge L1 und/oder dem der Länge L2 entspricht. Weiter ist es denkbar, dass der Betrag der Länge L3 kleiner ist als der Betrag der Länge L1 und/oder der Länge L2. Insbesondere kann der Betrag der Länge L3 kleiner als 50 % des Betrags der Länge L1 und/oder der Länge L2 sein. Im dargestellten Beispiel beträgt die Länge L3 ca. 30% der kürzeren Länge aus L1 und L2.

Darüber hinaus umfasst das Wandelement 10 ein erstes Verschlusselement 42, das zum wahlweisen Verschließen der Durchgangsöffnung 22 dient. Das erste Verschlusselement 42 liegt dabei auf dem ersten Schalenelement 12 auf.

Zusätzlich oder alternativ wäre es, wie zuvor erwähnt, auch denkbar, dass das zweite Schalenelement 14 eine Durchgangsöffnung aufweist. In diesem Fall könnte zusätzlich oder alternativ auch ein Verschlusselement vorgesehen sein, das zum wahlweisen Verschließen der Durchgangsöffnung des zweiten Schalenelements 14 dient.

Weiter weist das Wandelement 10 ein zweites Verschlusselement 44 zum wahlweisen abschnittsweisen Verschließen des Zwischenraums 18 in einem Bereich angrenzend an das dritte Schalenelement 16 auf. Das zweite Verschlusselement 44 ist dabei lösbar mit dem ersten Schalenelement 12 und dem zweiten Schalenelement 14 verbunden und liegt auf deren seitlichen Abschnitten auf. Insbesondere dient das zweite Verschlusselement 44 zum wahlweisen abschnittsweisen Verschließen des Teilzwischenraums 40.

Außerdem weist das Wandelement 10 ein drittes Verschlusselement 46 zum wahlweisen abschnittsweisen Verschließen des Zwischenraums in einem Bereich angrenzend an das dritte Schalenelement 16 auf. Das dritte Verschlusselement 46 ist dabei lösbar mit dem ersten Schalenelement 12 und dem zweiten Schalenelement 14 verbunden und liegt auch auf deren seitlichen Abschnitten auf. Dabei sind das dritte Verschlusselement 46 und das zweite Verschlusselement 44 auf entgegengesetzten Seiten des erste, zweiten und dritten Schalenelements 12, 14, 16 angeordnet.

Das dritte Verschlusselement 46 ist dementsprechend auf der Seite des einen Seitenabschnitts 30 des dritten Schalenelements 16 angeordnet. Somit begrenzt das dritte Verschlusselement 46 im montierten Zustand, ähnlich wie der Seitenabschnitt 30, den Zwischenraum 18 hin zu einer Seite. Insbesondere begrenzt das dritte Verschlusselement 46 den Teilzwischenraum 40 hin zu einer Seite.

Hinsichtlich des zweiten Verschlusselements 44 gelten diese Ausführungen analog. Das zweite Verschlusselement 44 ist auf der Seite des anderen Seitenabschnitts 30 des dritten Schalenelements 16 angeordnet. Somit begrenzt das zweite Verschlusselement 44 im montierten Zustand, ähnlich wie der Seitenabschnitte 30, den Zwischenraum 18 hin zu einer Seite.

Das erste Verschlusselement 42 ist dabei mit dem zweiten Verschlusselement 44 und dem dritten Verschlusselement 46 integral ausgebildet. Das bedeutet, dass das erste Verschlusselement 42, das zweite Verschlusselement 44 und das dritte Verschlusselement 46 durch ein gemeinsames Verschlussbauteil gebildet sind.

Alternativ ist es auch denkbar, dass das erste Verschlusselement 42 nur mit dem zweiten Verschlusselement 44 oder dem dritten Verschlusselement 46 integral ausgebildet ist, oder dass alle Verschlusselemente 42, 44, 46 separat voneinander ausgebildet sind.

Außerdem kann jedes der Verschlusselemente 42, 44, 46 eine Stahlplatte umfassen. Alternativ können die Verschlusselemente 42, 44, 46 auch eine gemeinsame Stahlplatte umfassen.

Die Verschlusselemente 42, 44, 46 können jeweils oder gemeinsam formschlüssig und/oder reibschlüssig an dem Wandbauteil 10 angebracht sein.

Dabei liegen die Verschlusselemente 42, 44, 46 dichtend, insbesondere hydraulisch dicht, auf den jeweils angrenzenden Schalenelementen 12, 14, 16 auf. Dafür kann zwischen jedem der Verschlusselemente 42, 44, 46 und dem jeweils angrenzenden Schalenelementen 12, 14, 16 eine Dichtung 48 vorgesehen sein. Die Dichtung 48 kann eine Moosgummidichtung umfassen.

Ferner umfasst das Wandbauteil 10 eine auf der Außenseite des ersten Schalenelements 12 lösbar angebrachte Abdeckschicht 50. Die Abdeckschicht 50 erstreckt sich ausgehend von der Durchgangsöffnung 22 des ersten Schalenelements 12 in eine dem dritten Schalenelement 16 entgegengesetzte Richtung und bedeckt den Abschnitt des ersten Schalenelements 12 oberhalb der Durchgangsöffnung 22 vollständig. Folglich bedeckt die Abdeckschicht 50 die gesamte Außenseite des Teilschalenelements 26. Die Abdeckschicht 50 umfasst eine Folie, eine Platte und/oder eine Beschichtung.

Zusätzlich oder alternativ ist es auch denkbar, dass auf der Außenseite des zweiten Schalenelements 14 eine lösbar angebrachte Abdeckschicht gemäß den obigen Ausführungen angebracht ist.

Das Wandbauteil 10 kann verwendet werden, um eine Wand und/oder eine Geländestufenabstützung zu erreichten.

Das Verfahren zur Errichtung einer Wand und/oder einer Geländestufenabstützung wird im Folgenden mit Bezug auf die Figuren 6 bis 12 erläutert.

Dabei ist in Figur 6 ein Anfangsstadium gezeigt. Hierbei ist ein Wandelement 10 mit montierten Verschlusselementen 42, 44, 46 innerhalb eines in einem Baugrund 52 mit einer Geländeoberfläche 54 vorgesehenen Schlitz 56 angeordnet. Der Schlitz 56 weist einen Schlitzunterkante 58 auf. Zudem ist eine Aufhängekonstruktion 60, eine Fräse 62 und ein Nachläuferblech 64 dargestellt, auf deren Funktion im weiteren Verlauf genauer eingegangen wird. Des Weiteren ist der Schlitz 56 mit einer Suspension 66 gefüllt.

In einem ersten Schritt S1 wird der Schlitz 56 in dem Baugrund 52 erzeugt. Dies erfolgt mittels der Fräse 62, die beispielsweise eine Grabenfräse sein kann.

Weiter wird die Suspension 66, insbesondere eine Zement-Bentonit-Suspension oder eine Zementsuspension, in den Schlitz 56 eingebracht. Dies kann zeitgleich mit der Erzeugung des Schlitzes 56 mit der Fräse 62 erfolgen. Hierfür ist das Nachläuferblech 64 vorgesehen, das die Fräse 62 von der Suspension 66 trennt.

Die Suspension 66 dient dem temporären oder auch dauerhaften Stabilisieren der Wände des Schlitzes 56. Weiter kann die Suspension 66 dem dauerhaften Anschluss des Wandbauteil 10 an den Baugrund 52 dienen.

In einem zweiten Schritt S2 wird das Wandbauteil 10 in dem Schlitz 56 angeordnet, wobei das dritte Schalenelement 16 benachbart zu dem Schlitzunterkante 58 positioniert ist. In anderen Worten ist die Außenseite des Basisabschnitts 28 dem Schlitzunterkante 58 zugewandt.

Das erste Schalenelement 12 und das zweite Schalenelement 14 enden dabei im Bereich der Geländeoberfläche 54. Hierbei ist es möglich, dass eines der Schalenelemente 14, 16 bündig mit dem Baugrund 52 abschließt. Alternativ ist es auch möglich, dass beide der Schalenelement 14, 16 aus dem Schlitz 56 über die Geländeoberfläche 54 hervorstehen.

Weiter ist es auch denkbar, dass sich beide Schalenelement 14, 16 unterhalb der Geländeoberfläche 54 befinden.

Dabei kann das innerhalb des Schlitzes 56 angeordnete Wandbauteil 10 an der Aufhängekonstruktion 60 befestigt werden und mittels dieser ausgerichtet werden (siehe Figuren 6 und 7).

Die Verschlusselemente 42, 44, 46 verhindern dabei, dass die Suspension 66 in den Zwischenraum 18 eindringt.

Die obigen Schritte können für mehrere Wandbauteile 10 durchgeführt werden. Eine dementsprechende Anordnung ist in Figur 8 dargestellt. Hier sind drei Wandbauteile 10 innerhalb des Schlitzes 56 angeordnet. Alternativ ist es jedoch auch möglich, dass weniger oder mehr Wandbauteile 10 vorgesehen werden können.

Die Wandbauteile 10 weisen im Übergangsbereich zum benachbarten Wandbauteil 10 jeweils ein Spalt 68 auf (siehe Figuren 8 und 9). Innerhalb des Spalts kann eine Dichtung 71 vorgesehen sein, die sich zwischen benachbarten Verschlusselementen 44, 46 zweier Wandbauteile 10 erstreckt. Die Dichtung 71 kann eine Moosgummidichtung umfassen.

Nachdem die Suspension 66 erhärtet ist, kann in einem weiteren Schritt die Aufhängekonstruktion 60 entfernt werden. Außerdem kann zumindest zu der Seite der Wandbauteile 10 auf der die Durchgangsöffnungen 22 vorgesehen sind zumindest ein teilweiser Aushub von Baugrund 52 erfolgen, sodass die Durchgangsöffnungen 22 der Wandbauteile 10 freiliegen. Hierdurch entsteht eine Baugrube mit einer Baugrubensohle 69 (siehe insbesondere Figuren 10 und 12). Dabei gibt die vertikale Position der Durchgangsöffnung 22 die Position der geplanten Fundamentplatte vor und legt damit auch die Tiefe der Baugrubensohle 69 fest.

In einem nächsten Schritt werden die Verschlusselemente 42, 44, 46 und die Abdeckschichten 50 der Wandbauteile 10 jeweils entfernt. Figur 10 zeigt einen entsprechenden Zustand von drei Wandbauteile 10 ohne Verschlusselemente 42, 44, 46 und ohne Abdeckschichten 50.

Die zuvor beschriebenen Spalte 68 zwischen benachbarten Wandbauteilen 10 können in einem weiteren Schritt durch Anbringen einer Schalung 70 zumindest hin zur Baugrube verschlossen werden. Zudem kann zwischen zwei benachbarten Wandbauteilen 10 ein Dichtungselement 72 vorgesehen sein, das sich jeweils in den Zwischenraum 18 der benachbarten Wandbauteile 10 erstreckt (siehe insbesondere Figuren 10 und 11), d.h. im Spalt 68. Alternativ kann auch anstelle des Dichtungselement 72 eine Bewehrung angeordnet werden.

Darüber hinaus kann eine Bewehrung 74 oder eine Einspannbewehrung in zumindest einer Durchgangsöffnung 22 der Wandbauteile 10 eingebracht werden. Zudem kann ein Bewehrungselement 76 am oberen Ende zumindest eines Wandbauteils 10 eingebracht werden (siehe insbesondere Figur 12). Das Bewehrungselement 76 kann insbesondere in Frischbeton eingebracht werden.

In einem dritten Schritt wird zumindest ein Zwischenraum 18 des Wandbauteils 10 mit einem Betonmaterial 80 ausgefüllt. Hierbei wird zumindest ein Wandbauteil 10 mit einem weiteren Bauelement verbunden. Dadurch findet ein Verbinden des Bewehrungselements 20 des Wandbauteils 10 mit einem Bewehrungselement eines weiteren Bauelements, d.h. eines weiteren Wandbauteils 10, statt.

Wird der Zwischenraum 18 eines Wandbauteils 10 mit Betonmaterial 80 ausgefüllt, so wird zuerst der Taschenabschnitt 36 gefüllt, der durch das erste, das zweite und das dritte Schalenelement 12, 14, 16 gebildet ist. Erreicht das flüssige Betonmaterial 80 die Durchgangsöffnung 22 oder auch die Enden der Seitenabschnitte 30 so beginnt das Betonmaterial seitlich aus dem Zwischenraum 18 und vorderseitig aus der Durchgangsöffnung 22 zu laufen.

Dadurch dass das Betonmaterial 80 seitlich aus dem Zwischenraum 18 hinausläuft, gelangt automatisch Betonmaterial 80 in den Spalt 68 und in die Zwischenräume 18 von benachbarten Wandbauteilen 10. Folglich kann es sich bei einem weiteren Bauelement um andere Wandbauteile 10 handeln.

So werden alle Zwischenräume 18 von entsprechend ausgerichteten Wandbauteilen 10 mit flüssigem Betonmaterial 80 ausgefüllt und somit mechanisch miteinander verbunden, sobald das Betonmaterial 80 ausgehärtet ist.

Dadurch wird entsprechend Figur 10 eine Wandbaugruppe 82 aus den drei dargestellten Wandbauteilen 10 gebildet. Alternativ ist auch eine Wandbaugruppe 82 mit mehr als drei Wandbauteilen 10 denkbar oder eine Wandbaugruppe 82 mit nur zwei Wandbauteilen 10. Die Zwischenräume 18 der benachbarten Wandbauteile 10 sind dabei einander zugewandt. Außerdem sind die Durchgangsöffnungen 22 der Wandbauteile 10 gleich ausgerichtet, sodass sie entlang einer horizontalen Linie verlaufen. Die Zwischenräume 18 der drei Wandbauteile 10 sind, wie zuvor beschrieben, mit dem Betonmaterial 80 ausgefüllt und über das Betonmaterial 80 mechanisch miteinander verbunden.

Es ist möglich, die Wandbauteile 10 derart anzuordnen, dass diese eine rechteckige Wandbaugruppe 82 bilden (in den Figuren nicht gezeigt). So kann die Wandbaugruppe 82 eine Umschließungswand bilden, die als ein monolithisches Umschließungsbauteil ausgebildet ist.

Dadurch, dass Betonmaterial 80 vorderseitig aus der Durchgangsöffnung 22 läuft, kann der Zwischenraum 18 nass in nass mit einer Fundamentplatte 84 betoniert werden. Dies ist in Figur 12 dargestellt. Dementsprechend sind nicht nur die Zwischenräume 18 der Wandelemente 10 mechanisch miteinander verbunden, sondern auch jedes der Wandelemente 10 über dessen Durchgangsöffnung 22 mit der Fundamentplatte 84 mechanisch verbunden. Somit bilden die Wandbauteile 10 gemeinsam mit der Fundamentplatte 84 eine wasserundurchlässige Verbindung aus. Zwischen der Fundamentplatte 84 und dem Wandelemente 10 hin zur Durchgangsöffnung 22 kann ein Element vorgesehen sein bei dem es sich um ein Fugenblech und/oder einen Keil handeln kann.

In einem weiteren Schritt kann eine Decke betoniert werden (in den Figuren nicht gezeigt). Diese kann über die Bewehrungselemente 76 und gegebenenfalls über ein zusätzliches Dichtungselement bei einem noch nicht ausgehärtet Betonmaterial 80 eine wasserundurchlässige Verbindung mit den Wandelement 10 eingehen. Alternativ ist es auch möglich, dass die Decke betoniert wird, wenn das Betonmaterial 80 bereits ausgehärtet ist, lediglich ein gegebenenfalls notwendiges Dichtungselement muss in das noch nicht ausgehärtete Betonmaterial eingebracht werden.

### Bezugszeichenliste

- 10: Wandbauteil
- 12: erstes plattenförmiges Schalenelement
- 14: zweites plattenförmiges Schalenelement
- 16: drittes plattenförmiges Schalenelement
- 18: Zwischenraum
- 20: Bewehrungselement
- 22: Durchgangsöffnung
- 24: Teilschalenelement
- 26: Teilschalenelement
- 28: Basisabschnitt
- 30: Seitenabschnitt
- 32: Ende
- 34: Ende
- 36: Taschenabschnitt
- 38: erster Teilzwischenraum
- 40: zweiter Teilzwischenraum
- 42: erstes Verschlusselement
- 44: zweites Verschlusselement
- 46: drittes Verschlusselement
- 48: Dichtung
- 50: Abdeckschicht
- 52: Baugrund
- 54: Geländeoberfläche
- 56: Schlitz
- 58: Schlitzunterkante
- 60: Aufhängekonstruktion
- 62: Fräse
- 64: Nachläuferblech
- 66: Suspension
- 68: Spalt
- 69: Baugrubensohle
- 70: Schalung
- 71: Dichtung
- 72: Dichtungselement
- 74: Bewehrung
- 76: Bewehrung
- 80: Betonmaterial
- 82: Wandbaugruppe
- 84: Fundamentplatte

- L1: erste Länge
- L2: zweite Länge
- L3: Länge

- B1: ersten Breite
- B2: zweiten Breite
- B3: Breite

- S1: erster Schritt
- S2: zweiter Schritt
- S3: dritter Schritt

## Patentansprüche

1. Wandbauteil (10) zur Herstellung einer Wand und/oder einer Geländestufenabstützung, mit einem ersten plattenförmigen Schalenelement (12) und einem dem ersten Schalenelement (12) gegenüberliegend angeordneten zweiten plattenförmigen Schalenelement (14), wobei das erste Schalenelement (12) und das zweite Schalenelement (14) durch wenigstens ein Bewehrungselement (20) verbunden sind und wobei das erste Schalenelement (12) und das zweite Schalenelement (14) voneinander beabstandet sind, sodass zwischen dem ersten Schalenelement (12) und dem zweiten Schalenelement (14) ein Zwischenraum (18) für Betonmaterial ausgebildet ist,
ferner umfassend ein drittes, zumindest abschnittsweise konkaves Schalenelement (16), welches das erste Schalenelement (12) und das zweite Schalenelement (14) jeweils endseitig verbindet, sodass ein Abschnitt des Zwischenraums (18) mittels des ersten Schalenelements (12), des zweiten Schalenelements (14) und des dritten Schalenelements (16) auf fünf Seiten begrenzt ist.

2. Wandbauteil (10) nach Anspruch 1, wobei das dritte Schalenelement (16) einen Basisabschnitt (28) sowie wenigstens einen vom Basisabschnitt (28) winklig abstehenden Seitenabschnitt (30) aufweist, wobei eine Länge des Seitenabschnitts (30) einer zugeordneten Länge des ersten Schalenelements (12) und/oder des zweiten Schalenelements (14) entspricht oder wobei die Länge des Seitenabschnitts (30) kleiner ist als die zugeordnete Länge des ersten Schalenelements (12) und des zweiten Schalenelements (14).

3. Wandbauteil (10) nach Anspruch 2, wobei das dritte Schalenelement (16) zwei Seitenabschnitte (30) umfasst, die an entgegengesetzten Enden (32, 34) des Basisabschnitts (28) zur selben Seite des Basisabschnitts (28) von diesem winklig abstehen.

4. Wandbauteil (10) nach einem der vorherigen Ansprüche, wobei in dem ersten und/oder im zweiten Schalenelement (12, 14) eine längliche Durchgangsöffnung (22) zur Anbindung des Wandbauteils an ein weiteres Bauelement vorgesehen ist, die in den Zwischenraum (18) mündet.

5. Wandbauteil (10) nach Anspruch 4, wobei sich die Durchgangsöffnung (22) im Wesentlichen parallel zum dritten Schalenelement (16) erstreckt oder gegenüber dem dritten Schalenelement (16) geneigt erstreckt.

6. Wandbauteil (10) nach Anspruch 4 oder 5, wobei sich die Durchgangsöffnung (22) über eine gesamte Breite des ersten Schalenelements (12) und/oder des zweiten Schalenelements (14) erstreckt.

7. Wandbauteil (10) nach einem der Ansprüche 4 bis 6, ferner umfassend ein erstes Verschlusselement (42) zum wahlweisen Verschließen der Durchgangsöffnung (22).

8. Wandbauteil (10) nach einem der vorhergehenden Ansprüche, ferner umfassend ein zweites Verschlusselement (44) zum wahlweisen abschnittsweisen Verschließen des Zwischenraums (18) in einem Bereich angrenzend an das dritte Schalenelement (16), wobei das zweite Verschlusselement (44) lösbar mit dem ersten Schalenelement (12) und dem zweiten Schalenelement (14) verbunden ist.

9. Wandbauteil (10) nach Anspruch 8, ferner umfassend ein drittes Verschlusselement (46) zum wahlweisen abschnittsweisen Verschließen des Zwischenraums (18) in einem Bereich angrenzend an das dritte Schalenelement (16), wobei das dritte Verschlusselement (46) lösbar mit dem ersten Schalenelement (12) und dem zweiten Schalenelement (14) verbunden ist und wobei das dritte Verschlusselement (46) und das zweite Verschlusselement (44) auf entgegengesetzten Seiten des dritten Schalenelements (16) angeordnet sind.

10. Wandbauteil (10) nach Anspruch 7 sowie einem der Ansprüche 8 und 9, wobei das erste Verschlusselement (42) mit dem zweiten Verschlusselement (44) und/oder dem dritten Verschlusselement (46) integral ausgebildet ist.

11. Verfahren zur Errichtung einer Wand und/oder einer Geländestufenabstützung, umfassend:
- Erzeugen eines Schlitzes (56) in einem Baugrund (52) (S1),
- Anordnen von wenigstens einem Wandbauteil (10) nach einem der Ansprüche 1 bis 10 in dem Schlitz (56), wobei das dritte Schalenelement (16) benachbart zu einem Schlitzunterkante (58) positioniert ist (S2), und
- Ausfüllen des Zwischenraums (18) des wenigstens einen Wandbauteils mit einem Betonmaterial (80) (S3).

12. Verfahren nach Anspruch 11, ferner umfassend zumindest teilweises Entfernen eines Verschlusselements (42, 44, 46) des Wandbauteils (10).

13. Verfahren nach Anspruch 12, ferner umfassend Verbinden des Wandbauteils (10) mit einem weiteren Bauelement.

14. Verfahren nach Anspruch 13, wobei das Verbinden des Wandbauteils (10) mit dem weiteren Bauelement ein Verbinden des Bewehrungselements (20) des Wandbauteils (10) mit einem Bewehrungselement des weiteren Bauelements umfasst.

15. Verfahren nach einem der Ansprüche 11 bis 14, ferner umfassend Entfernen des Baugrunds (52) auf einer Seite des Wandbauteils (10).

## Geänderte Patentansprüche

### Geänderte Patentansprüche gemäss Regel 137(2) EPÜ.

1. Wandbauteil (10) zur Herstellung einer Wand und/oder einer Geländestufenabstützung, wobei das Wandbauteil (10) als Halbfertigteil ausgebildet ist, mit einem ersten plattenförmigen Schalenelement (12) und einem dem ersten Schalenelement (12) gegenüberliegend angeordneten zweiten plattenförmigen Schalenelement (14), wobei das erste Schalenelement (12) und das zweite Schalenelement (14) durch wenigstens ein Bewehrungselement (20) verbunden sind, wobei das wenigstens eine Bewehrungselement (20) mechanisch mit dem ersten plattenförmigen Schalenelement (12) und dem zweiten plattenförmigen Schalenelement (14) verbunden ist und wobei das erste Schalenelement (12) und das zweite Schalenelement (14) voneinander beabstandet sind, sodass zwischen dem ersten Schalenelement (12) und dem zweiten Schalenelement (14) ein Zwischenraum (18) für Betonmaterial ausgebildet ist, ferner umfassend ein drittes, zumindest abschnittsweise konkaves Schalenelement (16), welches das erste Schalenelement (12) und das zweite Schalenelement (14) jeweils endseitig verbindet, sodass ein Abschnitt des Zwischenraums (18) mittels des ersten Schalenelements (12), des zweiten Schalenelements (14) und des dritten Schalenelements (16) auf fünf Seiten begrenzt ist.

2. Wandbauteil (10) nach Anspruch 1, wobei das dritte Schalenelement (16) einen Basisabschnitt (28) sowie wenigstens einen vom Basisabschnitt (28) winklig abstehenden Seitenabschnitt (30) aufweist, wobei eine Länge des Seitenabschnitts (30) einer zugeordneten Länge des ersten Schalenelements (12) und/oder des zweiten Schalenelements (14) entspricht oder wobei die Länge des Seitenabschnitts (30) kleiner ist als die zugeordnete Länge des ersten Schalenelements (12) und des zweiten Schalenelements (14).

3. Wandbauteil (10) nach Anspruch 2, wobei das dritte Schalenelement (16) zwei Seitenabschnitte (30) umfasst, die an entgegengesetzten Enden (32, 34) des Basisabschnitts (28) zur selben Seite des Basisabschnitts (28) von diesem winklig abstehen.

4. Wandbauteil (10) nach einem der vorherigen Ansprüche, wobei in dem ersten und/oder im zweiten Schalenelement (12, 14) eine längliche Durchgangsöffnung (22) zur Anbindung des Wandbauteils an ein weiteres Bauelement vorgesehen ist, die in den Zwischenraum (18) mündet.

5. Wandbauteil (10) nach Anspruch 4, wobei sich die Durchgangsöffnung (22) im Wesentlichen parallel zum dritten Schalenelement (16) erstreckt oder gegenüber dem dritten Schalenelement (16) geneigt erstreckt.

6. Wandbauteil (10) nach Anspruch 4 oder 5, wobei sich die Durchgangsöffnung (22) über eine gesamte Breite des ersten Schalenelements (12) und/oder des zweiten Schalenelements (14) erstreckt.

7. Wandbauteil (10) nach einem der Ansprüche 4 bis 6, ferner umfassend ein erstes Verschlusselement (42) zum wahlweisen Verschließen der Durchgangsöffnung (22).

8. Wandbauteil (10) nach einem der vorhergehenden Ansprüche, ferner umfassend ein zweites Verschlusselement (44) zum wahlweisen abschnittsweisen Verschließen des Zwischenraums (18) in einem Bereich angrenzend an das dritte Schalenelement (16), wobei das zweite Verschlusselement (44) lösbar mit dem ersten Schalenelement (12) und dem zweiten Schalenelement (14) verbunden ist.

9. Wandbauteil (10) nach Anspruch 8, ferner umfassend ein drittes Verschlusselement (46) zum wahlweisen abschnittsweisen Verschließen des Zwischenraums (18) in einem Bereich angrenzend an das dritte Schalenelement (16), wobei das dritte Verschlusselement (46) lösbar mit dem ersten Schalenelement (12) und dem zweiten Schalenelement (14) verbunden ist und wobei das dritte Verschlusselement (46) und das zweite Verschlusselement (44) auf entgegengesetzten Seiten des dritten Schalenelements (16) angeordnet sind.

10. Wandbauteil (10) nach Anspruch 7 sowie einem der Ansprüche 8 und 9, wobei das erste Verschlusselement (42) mit dem zweiten Verschlusselement (44) und/oder dem dritten Verschlusselement (46) integral ausgebildet ist.

11. Verfahren zur Errichtung einer Wand und/oder einer Geländestufenabstützung, umfassend:
- Erzeugen eines Schlitzes (56) in einem Baugrund (52) (S1),
- Anordnen von wenigstens einem Wandbauteil (10) nach einem der Ansprüche 1 bis 10 in dem Schlitz (56), wobei das dritte Schalenelement (16) benachbart zu einem Schlitzunterkante (58) positioniert ist (S2), und
- Ausfüllen des Zwischenraums (18) des wenigstens einen Wandbauteils mit einem Betonmaterial (80) (S3).

12. Verfahren nach Anspruch 11, ferner umfassend zumindest teilweises Entfernen eines Verschlusselements (42, 44, 46) des Wandbauteils (10).

13. Verfahren nach Anspruch 12, ferner umfassend Verbinden des Wandbauteils (10) mit einem weiteren Bauelement.

14. Verfahren nach Anspruch 13, wobei das Verbinden des Wandbauteils (10) mit dem weiteren Bauelement ein Verbinden des Bewehrungselements (20) des Wandbauteils (10) mit einem Bewehrungselement des weiteren Bauelements umfasst.

15. Verfahren nach einem der Ansprüche 11 bis 14, ferner umfassend Entfernen des Baugrunds (52) auf einer Seite des Wandbauteils (10).
